# EUROPÄISCHE PATENTSCHRIFT

(11) **EP 0 205 054 B1**
(45) Veröffentlichungstag und Bekanntmachung des Hinweises auf die Patenterteilung: **29.07.1992**
(21) Anmeldenummer: 86107366.6
(22) Anmeldetag: 30.05.1986
(51) Int. Cl.: B24B 49/16, B24B 37/04

(54) **Steuervorrichtung für den Bearbeitungsdruck an Läpp-, Hon- und Poliermaschinen**
Pressure control means for lapping, honing and polishing machines
Dispositif de commande de la pression de travail sur des machines de rodage, de honage ou de polissage

(30) Priorität: 10.06.1985 DE 3520713
(43) Veröffentlichungstag der Anmeldung: 17.12.1986
(73) Patentinhaber: PETER WOLTERS AG, 24768 Rendsburg (DE)
(72) Erfinder: Wittstock, Gerhard, D-2082 Uetersen (DE)
(74) Vertreter: Patentanwälte Hauck, Graalfs, Wehnert, Döring, Siemons

(56) Entgegenhaltungen:
- DE-A- 2 950 881
- DE-B- 1 114 108
- US-A- 3 939 610
- PATENT ABSTRACTS OF JAPAN, Band 8, Nr. 112 (M-298)[1549], 25. Mai 1984

## Beschreibung

Die Erfindung bezieht sich auf eine Steuereinrichtung für den Bearbeitungsdruck an Läpp-, Hon- und Poliermaschinen nach dem Oberbegriff des Patentanspruchs 1.

Um unerwünschte Beeinträchtigungen der Oberfläche des Werkstücks zu vermeiden, wird bei Maschinen zur Oberflächenfeinbearbeitung angestrebt, den Bearbeitungsdruck nicht schlagartig aufzubauen, sondern allmählich, unter Vermeidung eines harten Aufsetzens; erst nach einer gewissen Zeit soll das Werkzeug, etwa die Läppscheibe, mit Nenndruck auf dem Werkstück aufliegen. Andererseits soll der Aufbau des Bearbeitungsdrucks so rasch wie möglich vor sich gehen, um die Produktionszeit zu reduzieren. Es ist jedoch verhältnismäßig schwierig, vor allem, wenn nicht lineare bzw. nicht stetige Belastungskurven gefahren werden sollen, weiche Übergänge zu erhalten, um eine Beschädigung der Werkstücke zu vermeiden. Aufgrund von Reibungswiderständen im Hydraulikantrieb und einer charakteristischen Hysterese bereitet es Probleme, bei jedem neuen Arbeitsvorgang einen genau reproduzierbaren Druckaufbau zu erhalten. Nur dieser sichert eine optimale Flächenbearbeitung der einzelnen Werkstücke.

Aus der DE-B-1 114 108 ist bekanntgeworden, den Bearbeitungsdruck durch einen hydraulischen Antrieb herzustellen. Ferner ist aus dieser Druckschrift ein Abfangschalter bekanntgeworden, der ein Signal abgibt zwecks Verzögerung der Absenkgeschwindigkeit, wenn das Werkzeug sich dem Werkstück auf ein vorgegebenes Maß genähert hat. Der bekannte Abfangschalter ist ein eine Steuerkurve aufweisender Schleppschalter, der mit einem Kontaktgeber zusammenwirkt. Um die unterschiedliche Werstückdicke bzw. den Verschleiß des Werkzeugs zu berücksichtigen, muß der der Steuerkurve zugeordnete Kontakt entsprechend verstellt werden. Dieser Vorgang erfolgt manuell.

Der Erfindung liegt die Aufgabe zugrunde, eine Steuereinrichtung für den Bearbeitungsdruck an Läpp-, Hon- und Poliermaschinen zu schaffen, mit der die Zustellung des Werkzeugs und der Aufbau des Bearbeitungsdruckes innerhalb kürzestmöglicher Zeit auf automatischem Wege stattfindet unter Anpassung an die Werkstückdicke und die Abnutzung des Werkzeugs.

Diese Aufgabe wird erfindungsgemäß gelöst durch die Merkmale des Anspruchs 1. Zur Justierung des Abfangschalters wird das Werkzeug zunächst, ohne in Drehrichtung angetrieben zu sein, auf das Werkstück abgesenkt. Das Betätigungsglied am Halteglied befindet sich in der zurückgezogenen Position. Das frei auf der Betätigungsstange verschiebbare Halteglied liegt dabei auf dem gestellfesten Anschlag. Vor dem erneuten Zustellen des Werkzeugs wird das Halteglied festgeklemmt. Beim Zustellen ist das Betätigungsglied ausgefahren und betätigt den Schalter, kurz bevor der Anschlag erreicht ist. Der vorzugsweise verstellbare Anschlag ist so gewählt, daß die Betätigung des Abfangschalters durch das ausgefahrene Betätigungsglied erfolgt, wenn das Werkzeug einen Mindestabstand zum Werkstück hat, der vorzugsweise sehr gering ist. Bei der Betätigung des Abfangschalters wird von einer Programmsteuerung dafür gesorgt, daß die Zustellung des Werkzeugs nunmehr mit weitaus geringerer Geschwindigkeit vonstatten geht. Ferner wird ein Signal auf das Einfahren des Betätigungsglieds und das Lösen des Feststellmechanismus gegeben, so daß sich das Halteglied auf den Anschlag absenken kann. Wird das Werkzeug nach dem Bearbeitungsvorgang angehoben, wird der Feststellmechanismus erneut betätigt und in die angehobene Position gefahren. Bei den weiteren Bearbeitungen wiederholen sich die beschriebenen Schritte.

Nach einer Ausgestaltung der Erfindung ist vorgesehen, daß ein den Bearbeitungsdruck messender Kraftsensor Istdrucksignale auf eine Kraftsteuerungseinheit gibt, die in Abhängigkeit von der Zeit die Istdrucksignale mit einem jeweils geltenden Solldrucksignal vergleicht und aus dem Vergleich Steuersignale für die Verstellvorrichtungen erzeugt, daß zwei pneumatische Verstellvorrichtungen vorgesehen sind, daß die erste dem Eigengewicht des Werkzeugs entgegenwirkende pneumatische Verstellvorrichtung über ein Steuerventil an der Druckgasquelle und an eine über weitere Steuerventile steuerbare Drosselanordnung angeschlossen ist, daß die Programmsteuerung Stellsignale auf diese Steuerventile zum Entlüften der ersten Verstellvorrichtung gibt und daß die zweite Verstellvorrichtung über ein Steuerventil an die Gasdruckquelle angeschlossen und über ein weiteres Steuerventil mit einer verstellbaren Drossel verbunden ist.

Die pneumatischen Verstelleinrichtungen werden nach Möglichkeit so ausgelegt, daß bei vollständig entlüfteter erster Verstellvorrichtung der maximale Arbeitsdruck aufgebracht wird. Hierbei ist das Gewicht des Werkzeugs, zum Beispiel der Läppscheibe, zu berücksichtigen. Eine Läppscheibe wiegt im neuen Zustand meist mehr als für die Aufbringung des maximalen Bearbeitungsdruckes notwendig ist. Für einen solchen Fall darf daher die erste Verstellvorrichtung nicht vollständig auf Atmosphärendruck entlüftet werden.

In der Außerbetriebsstellung herrscht in der ersten Verstellvorrichtung maximaler Druck, so daß sich das Werkzeug in größtmöglicher Entfernung vom Werkstück befindet. Mit Hilfe der steuerbaren Drosselanordnung läßt sich der Druck in der Verstellvorrichtung auf gezielte Werte verringern. Da pneumatische Verstellvorrichtungen nahezu reibungsfrei arbeiten, entstehen beim Zustellen des Werkzeugs keinerlei Stöße, vielmehr kann das Werkzeug sanft und mit weichen Übergängen in gewünschter Geschwindigkeit in die Arbeitsstellung gebracht werden. Infolge der vernachlässigbaren Reibungseigenschaften entfällt fast jede Hysterese, so daß auch bei jedem wiederholten Arbeitsvorgang der Druckaufbau mit den gleichen Werten erfolgt. Die Steuervorrichtung ermöglicht eine Oberflächenbearbeitung mit wiederholbarer Qualtität.

Es ist bei derartigen Werkzeugmaschinen ein allmählicher Aufbau des Druckes bis zum gewünschten Bearbeitungsdruck erwünscht. Dieser Aufbau ist daher eine Funktion der Zeit. In der Programmsteuerung kann vorgegeben werden, innerhalb welcher Zeitabstände welcher gewünschte Druck erreicht sein muß. Der Kraftsensor liefert ständig den Bearbeitungsdruck, der in der Programmsteuerung mit dem jeweiligen Solldruck verglichen wird. Die Be- und Entlüftung der pneumatischen Verstellvorrichtung läßt sich über die Gasdruckquelle bzw. die Drosselanordnung erreichen. Die Programmsteuerung kann ein Zeitglied enthalten, um festzustellen, ob in bestimmten Zeitintervallen der gewünschte Bearbeitungsdurck erreicht ist. Alternativ kann die Zeit, die zum Aufbau bestimmter Bearbeitungsdrücke notwendig ist, über die Drosselanordnungen eingestellt werden. In diesem Fall wird in der Programmteuerung nur festgestellt, wenn der Istdruck einen vorgegebenen Solldruck erreicht. Die hierbei benötigte Zeit wird durch Wahl entsprechender Drosselquerschnitte eingestellt, welche die Zustellgeschwindigkeit bestimmen. Ist anschließend ein geänderter Verlauf des Druckanstiegs erwünscht, gibt die Programmsteuerung nunmehr eine andere Konstellation für die Drosselanordnung vor, d.h. es wird bis zu einem weiteren gewünschten Druckwert eine andere Bearbeitungsdruckkurve gefahren. Mit jeweils geänderten Werten für die unter Betriebsdruck liegenden Sollwerte und Zustellgeschwindigkeiten läßt sich die angestrebte Kurve für den Bearbeitungsdruck verwirklichen.

Es ist zwar denkbar, durch Veränderung des Querschnitts einer einzigen Drossel, die über ein Steuerventil mit der pneumatischen Verstellvorrichtung verbunden ist, einen gewünschten Verlauf des Drucks in der pneumatischen Verstellvorrichtung zu erzielen. Es ist vom apparativen Aufwand her jedoch einfacher, wenn nach einer Ausgestaltung der Erfindung an die pneumatische Verstellvorrichtung mindestens zwei, vorzugsweise verstellbare Drosseln über eigene Steuerventile angeschlossen sind. Die eine Drossel mit relativ großem Strömungsquerschnitt dient beispielsweise dazu, ein Absenken des Werkzeugs mit relativ großer Geschwindigkeit zu gewährleisten. Die zweite Drossel mit kleinerem Querschnitt kann eingesetzt werden, um ab einem bestimmten Punkt eine geringere Zustellgeschwindigkeit zu fahren, so daß das Werkzeug, zum Beispiel eine Läppscheibe, sanft auf das Werkstück aufsetzt. Diese Drossel kann dann auch für einen sanften Aufbau des Bearbeitungsdruckes in der ersten Phase sorgen. Es können jedoch weitere Drosseln vorgesehen werden, um dem Verlauf des Druckaufbaus die gewünschte Richtung zu geben. Wird der gewünschte dem Betriebsdruck entsprechende Enddruck vom Kraftsensor festgestellt, wird die Entlüftung der pneumatischen Verstellvorrichtung beendet, sodann bleibt der Bearbeitungsdruck über die gewünschte Zeit konstant.

Es wurde bereits erwähnt, daß eine einzige pneumatische Verstellvorrichtung bezüglich des Druckaufbaus genau reproduzierbare Ergebnisse liefert. Besonders vorteilhaft ist es, wenn beide Federmittel von jeweils mindestens einer pneumatischen Verstellvorrichtung gebildet sind und die zweite pneumatische Verstellvorrichtung über ein Steuerventil mit einer vorzugsweise verstellbaren Drossel verbunden ist. Auf diese Weise wirken zwei fein einstellbare Federn am Lagerbauteil gegeneinander; sie sind im wesentlichen frei von Reibungen, so daß wiederkehrende Werte für den Bearbeitungsdruck erhalten werden. Als pneumatische Verstellvorrichtungen können pneumatische Verstellzylinder, Balgzylinder und ähnliche pneumatische Verstellorgane dienen.

Die Zwischenschaltung eines Hebels gemäß einer Ausgestaltung der Erfindung hat den Vorteil, daß ein gewünschtes Übersetzungsverhältnis gewählt werden kann. Damit läßt sich im übrigen auch ein verhältnismäßig geringer effektiver Verstellweg kompensieren. Es versteht sich, daß die Anbringung der pneumatischen Verstellvorrichtung am Hebel derart ist, daß nur vernachlässigbare Reibung auftritt. Die Anbringung des anderen Hebelarms am Lagerbauteil muß selbstverständlich berücksichtigen, daß sich der Anlenkpunkt bei der Vertikalbewegung des Lagerbauteils verschiebt. So kann beispielsweise im Hebel ein Langloch vorgesehen werden, in den ein Zapfen des Lagerbauteils eingreift.

Vorzugsweise ist nach einer weiteren Ausgestaltung der Erfindung der Kraftsensor zwischen der pneumatischen Verstellvorrichtung und dem Hebel angeordnet. Die Kraft zwischen der oberen penumatischen Verstellvorrichtung und dem Hebelarm ist jederzeit ein Maß für den Bearbeitungsdruck, solange dieser unterhalb des Gewichts des Werkzeugs liegt. Wird hingegen das Werkzeug zusätzlich angedrückt, muß bei der Bestimmung des Bearbeitungsdruckes das Gewicht des Werkzeugs hinzugerechnet werden, sofern der Druck in der oberen pneumastischen Verstellvorrichtung Null ist.

Die Verwendung des Abfangschalters ist nicht nur bei einer Hebellagerung der Spindel von Vorteil. Der Abfangschalter kann auch für herkömmliche Werkzeughalterungen eingesetzt werden.

Wie bereits erläutert, soll die Zeit für das Zustellen des Werkzeugs möglichst kurz sein. Zum anderen soll der Aufbau des Belastungsdruckes auf den Werkstücken nach einer gewünschten Charakteristik erfolgen, die je nach Bearbeitungsbedingungen auch geändert werden soll. In diesem Zusammenhang sieht eine weitere Ausgestaltung der Erfindung vor, daß zum Absenken der Spindel bzw. des Werkzeugs bis kurz vor dem Aufsetzen des Werkzeugs auf den Werkstücken die obere Verstellvorrichtung über das Steuerventil und die Drosselanordnung entlüftet wird, daß beim Erreichen dieser Position das Steuerventil der oberen Verstellvorrichtung geschlossen und das Steuerventil zur Belüftung der unteren Verstellvorrichtung geöffnet wird, und daß beim Erreichen eines vorgegebenen Belastungsdrucks beide Steuerventile geschlossen sind.

Insbesondere im Bereich zwischen einem minimalen Belastungsdruck und dem höheren Belastungsdruck kann durch entsprechende Druckbeaufschlagung der unteren Verstellvorrichtung ein gewünschter Druckaufbau erhalten werden. Dabei wird angestrebt, den minimalen Belastungsdruck in relativ kurzer Zeit zu erreichen. Auch der Aufbau des Endbelastungsdrucks vom höheren Belastungsdruck aus kann sehr rasch stattfinden.

Der wahlweise einstellbare Druckaufbau zwischen dem unteren und dem höheren Belastungsdruck kann dadurch geschehen, daß das zugeordnete Steuerventil über eine vorgegebene Dauer geöffnet wird.Eine unterschiedliche öffnungszeit führt indessen zu einer unterschiedlichen Dauer und Größe des Belastungsdruckes - einen vorgegebenen Strömungsquerschnitt einer zwischen Steuerventil und Verstellvorrichtung angeordneten Drossel vorausgesetzt. Nur durch Veränderung des Drosselquerschnitts läßt sich bei gleichen öffnungszeiten eine andere lineare Charakteristik erreichen. Außerdem ist zu berücksichtigen, daß unterschiedliche Volumina in der unteren Verstellvorrichtung verschiedene Einschaltzeiten des Steuerventils bedingen,um den gleichen Aufbau des Belastungsdrucks zu erhalten. Durch Verschleiß des Werkzeugs kann sich das Volumen der unteren Verstellvorrichtung erheblich vergrößern, so daß dadurch auch die Dauer der Zustellzeit erheblich vergrößert wird. Eine andere Ausgestaltung der Erfindung sieht daher vor, daß das Steuerventil zwischen dem unteren und dem höheren Belastungsdruck mit Hilfe von Taktimpulsen der Programmsteuerung taktweise geöffnet wird, wobei die Abstände der Taktimpulse veränderbar sind. Größere Abstände der Taktimpulse bewirken, daß innerhalb eines gegebenen Zeitintervalls ein geringerer Druck aufgebaut wird als bei kürzeren Abständen der Taktimpulse. Mit Hilfe geänderter Taktimpulsabstände läßt sich dabei ein gewünschter Druckaufbau erzielen. Der Verlauf des Druckaufbaus braucht durchaus nicht linear sein, d.h. er kann z.B. progressiv oder degressiv sein. Die Taktimpulse mit wahlweise geändertem Abstand werden von der Programmsteuerung geliefert, können daher in einen Speicher der Programmsteuerung einprogrammiert werden.

Damit die gewünschte Charakteristik zum Aufbau des Belastungsdrucks auch bei Verschleiß der Werkzeuge und bei geänderten Werkstückhöhen gleich bleibt, sieht eine Ausgestaltung der Erfindung vor, daß dem Werkzeug, dem Lagerbauteil oder der Spindel ein Weggeber zugeordnet ist, die durch den Verschleiß verursachte Wegverlängerung des Werkzeugs bis zum Aufsetzen auf die Werkstücke bzw. bis zur Ansprache des Abfangschalters ermittelt wird und die Abstände der Taktimpulse in Abhängigkeit von der Wegverlängerung verändert werden. Wie bereits erwähnt, bedingt eine Wegverlängerung durch Verschleiß eine Volumenvergrößerung in der unteren Verstellvorrichtung; diese benötigt somit eine größere Luftmenge zur Erzielung eines gewünschten Drucks in der Verstellvorrichtung. Mit größerem Volumen ist daher der Abstand der Taktimpulse zu verkürzen, damit innerhalb eines gleichen Zeitraums der Druckaufbau bis zum gewünschten Belastungsdruck erreicht wird.

Mit Hilfe der zuletzt beschriebenen Ausführungsform ist es möglich, mit nur einem Steuerventil und gegebenenfalls einer fest eingestellten Drossel die unterschiedlichsten Kurven für den Belastungsaufbau zu fahren und zugleich durch einen Verschleiß des Werkzeugs verursachte Luftvolumenänderungen zu kompensieren. Nach dem Erreichen des höheren Belastungsdruckwertes erfolgt üblicherweise ein steiler Anstieg des Belastungsaufbaus dadurch, daß die untere Verstellvorrichtung durchgehend an die Druckquelle angeschlossen und die obere Verstellvorrichtung wieder entlüftet wird. Da dies sehr schnell geschieht und demzufolge kleine Abweichungen im Belastungsdruck wegen einer gewissen Trägheit der Steuerventile nicht zu vermeiden sind, kann mit Hilfe der Programmsteuerung auf den gewünschten Sollwert für den Belastungsdruck nachgetaktet werden.

Die Programmsteuerung ist im übrigen nach Möglichkeit so ausgelegt, daß der Motor für die Spindel eingeschaltet wird, wenn der untere Belastungsdruck erreicht worden ist. Dadurch ist sichergestellt, daß das Werkzeug, beispielsweise eine Arbeitsscheibe, auf allen Werkstücken gleichmäßig aufliegt, bevor es in Bewegung gesetzt wird.

Die Erfindung wird nachfolgend anhand von Zeichnungen näher erläutert.
- Fig. 1: zeigt eine Seitenansicht im vertikalen Schnitt durch eine Zweischeibenläppmaschine mit einer Steuervorrichtung nach der Erfindung.
- Fig. 2: zeigt eine Draufsicht auf die Zweischeibenläppmaschine nach Fig. 1 im horizontalen Schnitt.
- Fig. 3: zeigt ein typisches Belastungsdiagramm bei einer Läppmaschine nach den Figuren 1 und 2.
- Fig. 4: zeigt im Schnitt einen Abfangschalter für die erfindungsgemäße Steuervorrichtung.
- Fig. 5: zeigt eine Draufsicht auf das Halteglied des Abfangschalters nach Fig. 4.
- Fig. 6a: bis 6c zeigen verschiedene Stellungen eines Abfangschalters in Verbindung mit der jeweiligen Stellung der oberen Läppscheibe.
- Fig. 7: zeigt äußerst schematisch das Steuerschema der erfindungsgemäßen Steuervorrichtung.

Bevor auf die in den Zeichnungen dargestellten Einzelheiten näher eingegangen wird, sei vorangestellt, daß jedes der beschriebenen Merkmale für sich oder in Verbindung mit Merkmalen der Ansprüche von erfindungswesentlicher Bedeutung ist.

Die in den Figuren 1 und 2 dargestellte Zweischeibenläppmaschine, die auf einem Fundament 1 ruht, untergliedert sich in Oberteil 2 mit Haube 3 und Unterteil 4 mit Schaltschrank 5. Das Unterteil 4 weist ein Gestell 6 auf, in dem die untere Läppscheibe 7 mit ihrem nicht dargestellten Antrieb gelagert ist. Auf dem Gestell 6 sitzt der Schaltschrank 5 und ein Säulenständer 8 für das Oberteil 2. Das Oberteil 2 ist am Säulenständer 8 in Lagern 9.1 und 9.2 schwenkbar gelagert. Im Oberteil 2 ist ein doppelarmiger Hebel 10 angeordnet, der mittels Schwenklager 11.1 und 11.2 in den Seitenwänden 2.1 und 2.2 des Oberteils 2 schwenkbar gelagert ist (siehe Fig. 2). Am Ende des linken längeren Arms des Hebels 10 sind Langlöcher 10.1 geformt, in die Rollenzapfen 12.1, 12.2 einer Pinole 12 aufgenommen sind. Die Pinole 12 lagert eine Arbeitsspindel 13, und zwar mit Hilfe eines oberen und eines unteren Kugellagers, welche im einzelnen nicht dargestellt sind.

Die Pinole 12 ist ihrerseits in Gleitlagern 6.2, 6.3 des Oberteils 2 zentriert und axial geführt. Sie steht nach unten über das Oberteil hinaus. Ein Schutzbalg 14 der nach unten durch die die Pinole 12 umgebende Scheibe 14a geschlossen ist, dient zum Schutz des unteren Lagers 6.3 und der Pinolenoberfläche. Am oberen Ende trägt die Pinole 12 einen Antrieb, bestehend aus einem Getriebe 15 und einem Motor 16. Am unteren Ende der Spindel 13 ist in bekannter Weise eine obere Läppscheibe 27 gelenkig angehängt. Zwischen den Scheiben 7 und 27 werden Werkstücke 28 in bekannter Weise bearbeitet.

Am anderen Ende des Oberteils 2 sind gegenüberliegend Konsolen 6.4 und 6.5 gebildet, an denen sich jeweils ein pneumatisches Verstellorgan (z.B. Verstellzylinder oder ein Balg aus geeignetem polymerem oder metallischem Material) abstützt. Das obere Verstellorgan ist mit 17 und das untere mit 18 bezeichnet. Am anderen Ende der pneumatischen Verstellorgane 17, 18 sind Montageplatten 20, 21 angebracht, die mit Drehlagerzapfen 22, 23 über Schrauben 24 verbunden sind. Mindestens ein Drehlager, beispielsweise das zum Drehlagerzapfen 23 gehörende, ist als Kraftsensor ausgebildet.
Eine Druckluftquelle 40 ist über einen Druckregler 41 mit Manometer 30, ein Steuerventil 24.1 und eine Drossel 26.1 an das obere pneumatische Verstellorgan 17 angeschlossen. Die Druckluftquelle 40 ist außerdem über ein Steuerventil 24.6 und eine Drossel 26.6 an das untere Verstellorgan 18 angeschlossen. Mit dem oberen Verstellorgan 17 sind außerdem Steuerventile 24.2, 24.3 und 24.4 parallel verbunden, an die ihrerseits an Drosseln 26.2, 26.3 und 26.4 angeschlossen sind. Die Drosselquerschnitte sind verstellbar. An das untere Verstellorgan 18 ist außerdem ein Steuerventil 24.5 angeschlossen, das mit einer Drossel 26.5 verbunden ist.

Die Drosseln 26.2 bis 26.5 liegen an Atmosphäre.

Im Oberteil 2 ist schließlich ein Abfangschalter 43 angeordnet, der von einer Betätigungsstange 44 betätigt wird, die mit der Scheibe 14a verbunden ist. Der Aufbau des Abfangschalters 43 geht aus den Figuren 4 bis 6 hervor.

Die mit der Scheibe 14a verbundene Betätigungsstange 44 erstreckt sich durch die untere Wand des Oberteils 2 und durch eine Stützhülse 46, die in der Bohrung des Oberteils 2 angeordnet ist. Eine Verbreiterung 47 am oberen Ende der Stützhülse 46 trägt einen elektrischen Schalter 48 und auf der gegenüberliegenden Seite einen verstellbaren Anschlag 49. Oberhalb der Stützhülse 46 ist ein Halteklotz 50 gleitend auf die Betätigungsstange 44 aufgeschoben. In dem Halteklotz 50 sitzt, wie durch 51 angedeutet, ein Verstellzylinder, dessen Kolbenstange 52 mit einem Klemmkeil 53a zusammenwirkt, der in einer im Querschnitt rechteckförmigen achsparallelen Längsnut 54 in der Betätigungsstange 44 sitzt. Wird der Verstellzylinder 51 betätigt, wird der Halteklotz 50 en der Betätigungsstange 44 festgeklemmt.

Am Halteklotz 50 sitzt ferner ein Schaltzylinder 52a, dessen Kolbenstange einen Schaltnocken 53 trägt. In Fign. 4, 6a und 6b ist der Schaltnocken in der zurückgefahrenen Stellung gezeigt, während er in Fig. 6c in der ausgefahrenen Position dargestellt ist. Liegt der Halteklotz 50 am Anschlag 49 an und ist der Schaltnocken 53 zurückgezogen, wird der Schalter 48 nicht betätigt. Die Verstellzylinder 51 und 52a sind mit einer geeigneten Hydraulik- oder Pneumatikquelle verbunden, wie bei 55 bzw. 56 angedeutet.

Die gezeigte Läppmaschine wird von einer Programmsteuerung gesteuert (siehe Fig. 7). In der Programmsteuerung sind die einzelnen Bearbeitungsschritte gespeichert, insbesondere die Geschwindigkeit beim Zustellen der oberen Läppscheibe 27, ihr Bearbeitungsdruck in Abhängigkeit von der Zeit, die Bearbeitungszeit, die eventuelle Nachbearbeitungszeit sowie das automatische Zurückstellen der Läppscheibe zur Entnahme der Werkstücke und der Beladung mit neuen Werkstücken.

Zu diesem zweck erhält die Programmsteuerung die Signale vom Abfangschalter 43, vom Kraftsensor 23 und einem gestellfest angeordneten Weggeber 60, der mit dem Hebel 10 zusammenwirkt. Er mißt im vorliegenden Beispiel nicht den ganzen Verstellweg des Hebels, sondern nur etwa die Strecke, welche die Arbeitsscheibe 27 zurücklegt gegenüber der Position, in der sie in neuem, d.h. im unverschlissenen Zustand, mit den Werkstücken in Eingriff tritt.

In Fig. 3 sind zwei Kraftzeitdiagramme dargestellt, die den Bearbeitungsdruck, wie er von der Läppscheibe 27 auf die Werkstücke 28 ausgeübt wird, über der Zeit wiedergeben. In der Zeit bis t1 bzw. t'1 erfolgt das Aufsetzen der Läppscheibe 27 und das allmähliche Aufbringen des Bearbeitungsdruckes während drei linearer Phasen. In der Zeit t1 bis t2 bzw. t'1 bis t2 erfolgt der eigentliche Bearbeitungsvorgang mit dem gewünschten Betriebsdruck. Zum Zeitpunkt t2 wird der Betriebsdruck mehr oder weniger abrupt auf einen vorgegebenen Prozentsatz reduziert. Entsprechend erfolgt die Bearbeitung in der Zeit t2 bis t3 mit reduziertem Bearbeitungsdruck. Zum Zeitpunkt t3 wird der Bearbeitungsdruck aufgehoben.

Die Wirkungsweise der beschriebenen Steuervorrichtung ist wie folgt.

Nachdem in bekannter Weise die Maschine mit den Werkstücken 28 beladen und das Oberteil 2 in die Arbeitslage zurückgeschwenkt ist, beginnt die Zustellung der Läppscheibe 27, die sich in der obersten Position befindet, wie in Fig. 1 bei 25 angedeutet und in Fig. 6b mittelbar gezeigt. In der obersten Position der Läppscheibe ist das obere Verstellorgan 17 über das geöffente Steuerventil 24.1 an die Druckquelle 40 angeschlossen. Das Steuerventil 24.5 ist ebenfalls geöffnet, so daß das untere Verstellorgan 18 entlüftet ist. Die übrigen Ventile sind geschlossen. Wird in die Programmsteuerung (siehe Fig. 7) der Schaltbefehl EIN gegeben, schließt das Steuerventil 24.1 und das Steuerventil 24.2 wird von der Programmsteuerung geöffnet. über die im Querschnitt relativ groß bemessene Drossel 26.2 wird das obere Verstellorgan 17 rasch entlüftet, so daß die obere Läppscheibe 27 aufgrund ihres Eigengewichts sich relativ rasch absenken kann. Zur Beschleunigung des Absenkvorgangs können auch die Ventile 24.3 und 24.4 geöffnet sein, damit deren parallel liegende Drosseln 26.3 und 26.4 für eine noch schnellere Entlüftung sorgen. Der Absenkvorgang und der Aufbau des Drucks erfolgen normalerweise über die Programmsteuerung vollständig automatisch. Bei dem strichpunktiert gezeichneten Druckverlauf in Fig. 3 wird der erste untere Druckwert F'01 relativ rasch erhalten bei steilem Kurvenverlauf. Der untere Druckwert beträgt z.B. 250 N.

Zur Justierung des Abfangschalters 43 wird scheibe 27 durch Handsteuerung weich auf die Werkstücke 28 aufgesetzt, bis die Läppscheibe 27 mit einem leichten Druck aufliegt, der über den Kraftsensor angezeigt wird. Bei diesem Vorgang ist durch entsprechende Betätigung des Verstellzylinders 51 der Halteklotz 50 verschiebbar an der Betätigungsstange 44 gelagert, und der Verstellzylinder 52a hält den Schalternocken 53 in zurückgezogener Position. Der Halteklotz 50 ruht daher auf dem verstellbaren Anschlag 49. Anschließend wird der Halteklotz 50 an der Betätigungsstange 44 festgeklemmt und die Läppscheibe wieder über den Abfangpunkt hochgefahren. Auf die Betätigung der einzelnen Steuerventile beim Hochfahren wird weiter unten eingegangen.

In der oben beschriebenen Weise wird nunmehr die Läppscheibe 27 erneut zugestellt, wobei der Halteklotz 50 fest an der Betätigungsstange 44 sitzt und der Schaltnocken 53 ausgefahren ist. Der Hub des Schaltnockens 53 sowie die Lage des Kontaktes des Schalters 48 ist derart, daß eine Betätigung des Schalters 48 erfolgt, kurz bevor der Halteklotz 50 auf den Anschlag 49 stößt. Diese Position ist in Fig. 6c dargestellt. Bis zu diesem Punkt erfolgt das Absenken der Läppscheibe 27 mit relativ großer Geschwindigkeit in der oben beschriebenen Art und Weise. Das Schaltersignal wird in der Programmsteuerung dazu verwendet, das Steuerventil 24.2 zu schließen und das Steuerventil 24.3 zu öffnen. Der wirksame Querschnitt der Drossel 26.3 ist erheblich geringer als der der Drossel 26.2, so daß nunmehr die Entlüftung des oberen Verstellorgans 17 entsprechend langsamer vor sich geht und damit auch die Absenkgeschwindigkeit der Läppscheibe 27 sehr gering ist. Die Läppscheibe 27 setzt daher sehr sanft auf die Werkstücke 28 auf. Das Signal des Schalters 48 wird auch dazu verwendet, den Halteklotz 50 vom Klemmeingriff mit der Betätigungsstange 44 zu lösen und den Schaltnocken 53 wieder in die zurückgezogene Position zu fahren (siehe Fig. 6a). Damit kommt der Halteklotz 50 wieder auf den Anschlag 49 zu liegen. Man erkennt, daß aufgrund des beschriebenen Aufbaus des Abfangschalters 43 der Abstand der Läppscheibe 27 vom Werkstück 28, ab dem das Absenken der Scheibe 27 mit geringerer Geschwindigkeit erfolgt, unabhängig davon ist, um welchen Betrag die Läppscheibe 27 abgenutzt ist. Die Größe des Abstandes kann durch den verstellbaren Anschlag 49 eingestellt werden.

Die zunehmende Entlüftung des oberen Verstellorgangs 17 über die Drossel 26.3 führt zu einem Anstieg des Bearbeitungsdruckes entlang des ersten Abschnitts der Anstiegskurve gemäß Fig. 3 bis Fol bzw. F'01. Die Steigung dieses Abschnitts wird durch den öffnungsquerschnitt der Drossel 26.3 bestimmt, der verändert werden kann. Wird auf der ausgezogen gezeichneten Kurve der Druck Fo1 erreicht, was über den Kraftsensor der Programmsteuerung übermittelt wird, sorgt diese für ein Schließen des Ventils 24.3 und ein öffnen des Ventils 24.4. Deren zugehörige Drossel 26.4 weist einen größeren Querschnitt als die Drossel 26.3 auf, so daß der Anstieg des Bearbeitungsdruckes entlang eines steileren Kurvenabschnitts erfolgt. Meldet der Kraftsensor den Druck Fo2 der Programmsteuerung, wird das Ventil 24.6 geöffnet, so daß das untere Verstellorgan 18 belüftet wird. Dadurch erfolgt ein steiler Druckanstieg. Ist der Druck F1 erreicht, schließt die Programmsteuerung sämtliche Steuerventile und sorgt für die Aufrechterhaltung des Druckes F1 über den Zeitraum t1 bis t2. Der Antriebsmotor 16 für die Spindel 13 wird erst eingeschaltet, wenn der Kraftsensor der Programmsteuerung einen Mindestdruck meldet,z.B. Fo1. Dadurch ist sichergestellt, daß die Läppscheibe 27 satt auf den Werkstücken 28 aufliegt, bevor sie in Drehung versetzt wird. Dieser Mindestdruck kann zum Beispiel 250 N betragen. Erst wenn dieser Druck erreicht worden ist, wird der Motor 16 eingeschaltet und die Läppscheibe 27 beginnt zu rotieren.

Falls die Läppscheibe 27 stets das gleiche Gewicht haben würde, ist der zwischen den Verstellorganen 17, 18 herrschende Differenzdruck proportional dem Bearbeitungsdruck. Das Gewicht der Läppscheibe 27 ändert sich jedoch im Laufe der Zeit durch Verschleiß erheblich. Für die Programmsteuerung muß daher eine entsprechende Korrektur vorgenommen werden. Zu diesem Zweck wird das Gewicht der Läppscheibe bei jedem Bearbeitungsvorgang neu gemessen. Dies geschieht kurz bevor die Läppscheibe 27 auf die Werkstücke 28 aufsetzt. Der im oberen Verstellorgan 17 herrschende Druck ist proportional der am anderen Hebelarm angreifenden Kraft. Da sämtliche Teile, die vom Hebel 10 zu tragen sind, im Gewicht gleich bleiben außer der Läppscheibe, stellt die jeweils zu einem bestimmten Punkt gemessene Kraft am Verstellorgan 17 ein Maß für das Gewicht der Läppscheibe 27 dar. Mit diesem Gewichtssignal können die entsprechenden Werte in der Programmsteuerung stets korrigiert und auf den neuesten Stand gebracht werden. Das Austarieren der Läppscheibe 27 erfolgt automatisch, so daß ein Eingriff des Bedienungspersonals nicht erforderlich ist.

Der Aufbau des Bearbeitungsdruckes kann auch in abgewandelter Weise erfolgen. Er soll anhand der strichpunktiert gezeichneten Kurve nach Fig. 3 erläutert werden. Das Absenken der Läppscheibe 27 vor dem Aufsetzen auf das Werkstück erfolgt in der oben beschriebenen Art und Weise.
Das Aufsetzen der Läppscheibe und das Hochfahren des Bearbeitungsdruckes bis zu einem Mindestbelastungsdruck F'01 geschieht in relativ kurzer Zeit.
Dazu wird kurz vor dem Aufsetzen das Steuerventil 24.1 geschlossen und das untere Verstellorgan 18 über das Steuerventil 24.6 an die Druckquelle 40 gelegt. Dies geschieht in der Weise, daß das Steuerventil 24.6 über die Programmsteuerung getaktet wird, d.h. impulsweise ein- bzw. ausgeschaltet wird. Der Abstand der Taktimpulse bestimmt für ein gegebenes Intervall die Luftmenge, die bei dem gegebenen Druck der Druckquelle 40 in das Verstellorgan 21 einströmt. Durch Veränderung der Abstände der Taktimpulse kann mithin diese Luftmenge und damit der Druckaufbau im Verstellorgan 18 in beliebiger Weise gesteuert werden. Der Aufbau des Belastungsdruckes der Läppscheibe 27 kann daher zwischen den Druckwerten F'01 und F'02 in beliebiger Weise erfolgen.
Es versteht sich, daß der Belastungsdruck F'02 auch andere absolute Werte einnehmen kann. Nach Erreichen des höheren Belastungsdrucks F'02 wird das Steuerventil 24.6 durchgehend geöffnet. Ferner wird das Steuerventil 24.2 geöffnet, um das obere Verstellorgan 17 zu entlüften. Auf diese Weise erfolgt ein rascher Druckanstieg bis zum Endbelastungsdruck F'1. Aufgrund des raschen Anstiegs können geringe Abweichungen in der Belastung wegen der Trägheit der Ventile auftreten. Daher wird mit Hilfe der Programmsteuerung auf den Sollwert F'1 nochmals nachgetaktet.

Wie bereits erwähnt, vergrößert der Verschleiß der Läppscheibe 27 ihren Weg, wodurch sich auch das Volumen des Verstellorgans 18 vergrößert. Würde keine Änderung der Druckluftzufuhr zum Verstellorgan erfolgen, führt ein Verschleiß zu einem veränderten Verlauf der Belastungskurve, insbesondere zwischen den Punkten F'01 und F'02. Der Weggeber ermittelt jedoch die durch den Verschleiß bedingte Wegänderung und die Programmsteuerung kompensiert diese Wegänderung durch eine Veränderung der Impulsabstände für die Taktimpulse zur Steuerung des Steuerventils 24.6. Der Verschleiß wird auf diese Weise vollständig kompensiert, so daß ein stets wiederholbarer Belastungsdruckaufbau erzielt wird.

Vielfach wird gefordert, daß nach einer Bearbeitung mit dem gewünschten Betriebsdruck eine Nachbearbeitung mit reduziertem Druck erfolgen soll. Zu diesem Zweck werden die Ventile 24.1 und 24.5 geöffnet. Das bedeutet, im Verstellorgan 17 wird über die Drossel 26.1 ein Druck aufgebaut, während das untere Verstellorgan 18 über die Drossel 26.5 entlüftet wird. Dieser Vorgang geht verhältnismäßig rasch vor sich. Ist der reduzierte Bearbeitungsdruck F2 erreicht, schließen die Ventile wieder. Die Nachbearbeitung erfolgt während der Zeit t2 bis t3. Anschließend werden die Ventile 24.1 und 24.5 erneut geöffnet und die Läppscheibe 27 fährt in ihre oberste Position (siehe auch Fig. 6b). Das Oberteil 2 kann nunmehr geschwenkt werden und das Herausnehmen und das Hineingeben der Werkstücke zulassen. Der neue Fertigungsvorgang läuft dann wie beschrieben ab.

Die beschriebene Vorrichtung wurde nur beispielshalber für eine Zweischeibenläppmaschine näher erläutert. Es versteht sich, daß zum Beispiel auch eine Einscheibenläppmaschine analog gesteuert werden kann. Ferner ist die Steuervorrichtung auch anwendbar auf Hon- und Poliermaschinen. Schließlich ist der vorteilhafte Aufbau des Abfangschalters 43 nicht auf die Betätigung der Pinole durch die Verstellorgane 17, 18 beschränkt, sondern kann auch für andere Zustellvorrichtungen verwendet werden, bei denen eine Kompensation des Verschleißes erfolgen soll.

## Patentansprüche

1. Steuereinrichtung für den Bearbeitungsdruck an einer Läpp-, Hon- oder Poliermaschine, bei der das Werkzeug (27) eine horizontal gelagerte Arbeitsfläche aufweist und motorisch über eine vertikal angeordnete Spindel (13) angetrieben ist, die ihrerseits drehbar und axial fest in einem in Achsrichtung der Spindel (13) bewegbaren Lagerbauteil (12) gelagert ist, bei der ferner von einem Fluid betätigte Verstellvorrichtungen (17, 18) von entgegengesetzten Seiten am Lagerbauteil (12) angreifen zum Absenken des Werkzeugs (27) auf das in einer Halterung bereitgehaltene Werkstück (28) sowie zum Anheben des Werkzeugs (27) vom Werkstück (28), und bei der ein von dem Lagerbauteil (12) und von dem Werkzeug (27) betätigter gestellfester Abfangschalter (43) vorgesehen ist, der ein Signal abgibt zwecks Verzögerung der Absenkgeschwindigkeit, wenn das Werkzeug (27) sich dem Werkstück (28) auf ein vorgegebenes Maß genähert hat, dadurch gekennzeichnet, daß mit dem Lagerbauteil (12) eine Betätigungsstange (44) verbunden ist, auf der axial verschiebbar ein Halteglied (50) gelagert ist, das seinerseits mit einem an die Programmsteuerung angeschlossenen Feststellmechanismus (51) an der Betätigungsstange (44) durch Festklemmen justierbar ist, daß das Halteglied (50) ein verstellbares an die Programmsteuerung angeschlossenes Betätigungsglied (52a) für einen Schalter (58) aufweist, und daß das Halteglied (50) mit einem gestellfesten Anschlag (49) derart zusammenwirkt, daß bei Anlage des Halteglieds (50) auf Anschlag (49) der Schalter (48) nur betätigt wird, wenn das Betätigungsglied (52a) in einer ausgefahrenen Position ist.

2. Vorrichtung nach Anspruch 1, dadurch gekennzeichnet,daß ein den Bearbeitungsdruck messender Kraftsensor (23) Ist-Drucksignale auf eine Programmsteuerungseinheit gibt, die in Abhängigkeit von der Zeit die Ist-Drucksignale mit einem jeweils geltenden Soll-Drucksignal vergleicht und aus dem Vergleich Steuersignale für die Verstellvorrichtungen (17, 18) erzeugt, daß zwei pneumatische Verstellvorrichtungen (17, 18) vorgesehen sind, daß die erste, dem Eigengewicht des Werkzeugs (27) entgegenwirkende pneumatische Verstellvorrichtung (17) über ein Steuerventil (24.1) an eine Druckgasquelle (40) und an eine über weitere Steuerventile (24.2., 24.3, 24.4) steuerbare Drosselanordnung angeschlossen ist, daß die Programmsteuerung Stellsignnale auf diese Steuerventile zum Entlüften der ersten Verstellvorrichtung (17) gibt, daß die zweite Verstellvorrichtung (18) über ein Steuerventil (24.6) an die Gasdruckquelle (40) angeschlossen und über ein weiteres Steuerventil (24.5) mit einer verstellbaren Drossel (26.5) verbunden ist.

3. Vorrichtung nach Anspruch 2, dadurch gekennzeichnet, daß an die erste Verstellvorrichtung (17) mindestens zwei vorzugsweise verstellbare Drosseln (26.2, 26.3) über getrennte Steuerventile (24.2, 24.3) angeschlossen sind und so die Drosselanordnung bilden.

4. Vorrichtung nach Anspruch 2 oder 3, dadurch gekennzeichnet, daß das Lagerbauteil (12) an einem Arm eines doppelarmigen Hebels (10) aufgehängt ist und die pneumatische Verstellvorrichtung am anderen Hebelarm angreift.

5. Vorrichtung nach Anspruch 4, dadurch gekennzeichnet, daß der Kraftsensor zwischen der Verstellvorrichtung (17) und dem Hebel (10) angeordnet ist.

6. Vorrichtung nach einem der Ansprüche 1 bis 5, dadurch gekennzeichnet, daß zum Absenken der Spindel (13) bzw. des Werkzeugs (27) bis kurz vor dem Aufsetzen des Werkzeugs (27) auf den Werkstücken die obere Verstellvorrichtung (17) über das Steuerventil (24.2) und die Drosselanordnung entlüftet wird, danach jedoch das Steuerventil (24.1) für die obere Verstellvorrichtung (17) geschlossen und das Steuerventil (24.6) zur Belüftung der unteren Verstellvorrichtung (18) geöffnet wird, daß ferner beim Erreichen eines höheren Belastungsdrucks (FO2, F'O2) das Steuerventil (24.2) auf Entlüftung der Verstellvorrichtung (17) geöffnet wird und beim Erreichen eines vorgegebenen oberen Endbelastungsdrucks (F1, F'1) beide Steuerventile (24.6 und 24.2) geschlossen werden.

7. Vorrichtung nach Anspruch 6, dadurch gekennzeichnet, daß das Steuerventil (24.6) zwischen dem unteren und dem höheren Belastungsdruck (F01, F'01 bzw. F02, F'02) mit Hilfe von Taktimpulsen der Programmsteuerung taktweise geöffnet wird, wobei die Abstände der Taktimpulse veränderbar sind.

8. Vorrichtung nach Anspruch 7, dadurch gekennzeichnet, daß dem Werkzeug (27), dem Lagerbauteil (10) oder der Spindel (12) ein Weggeber (60) zugeordnet ist, der die durch den Verschleiß verursachte Wegverlängerung des Werkzeugs (27) bis zum Aufsetzen auf die Werkstücke bzw. zur Ansprache des Abfangschalters (43) ermittelt und daß die Abstände der Taktimpulse in Abhängigkeit von der Wegverlängerung verändert werden.

9. Vorrichtung nach Anspruch 7 oder 8, dadurch gekennzeichnet, daß bei Abweichung des Endbelastungsdrucks (F1, F'1) vom Sollwert nach dem Schließen der Steuerventile (24.2, 24.6) das Steuerventil (24.6) mittels der Taktimpulse so lange taktweise geöffnet wird, bis der Endbelastungsdruck (F1, F'1) den Sollwert endgültig erreicht hat.

10. Vorrichtung nach einem der Ansprüche 6 bis 9, dadurch gekennzeichnet, daß die Programmsteuerung den Motor (16) für die Spindel (13) einschaltet, wenn der untere Belastungsdruck (FO1, F'01) erreicht worden ist.

## Claims

1. A control device for controlling the processing pressure on a lapping, honing or polishing machine, in which the tool (27) includes a horizontally extending work surface and is driven by motor via a vertical spindle (13) which is in its turn rotatably and axially fixedly supported in a bearing constructional member (12) which is movable in the direction of the axis of the spindle (13), in which fluid actuated adjusting devices (17, 18) engage the bearing constructional member (12) from opposite sides so as to lower the tool (27) onto a workpiece (28) positioned in mounting means, and for raising the tool (27) from the workpiece (28), and in which a fixedly mounted interception switch (43) adapted to be actuated by the bearing constructional member (12) and the tool (27) is provided, which interception switch generates a signal for reducing the lowering speed when the tool (27) has approached the workpiece (28) to a predetermined extent, characterized in that an actuating rod (44) is connected to the bearing constructional member (12), a holding member (50) being axially slidably disposed on the actuating rod (44) and being adapted to be adjustably clamped to the actuating rod (44) by a clamping mechanism (51) connected to the program control, in that the holding member (50) includes an actuating member (52a) connected to the program control and adapted to actuate a switch (48), and in that the holding member (50) cooperates with a fixedly mounted abutment (49) so that the switch (48) when engaged by the holding member (50) is actuated only when the actuating member (52a) is in an extended position.

2. A device according to claim 1 characterized in that a thrust sensor (23) measuring the processing pressure transmits actual pressure signals to a program control unit which, dependent on time, compares the actual pressure signals with a respective preset pressure signal and from the comparison of the pressure signals generates control signals for the adjusting devices (17, 18), in that a pair of pneumatic adjusting devices (17, 18) is provided, in that the first pneumatic adjusting device (17) counteracting the weight of the tool (27) is connected to a pressure gas source (40) via a control valve (24.1) and to a throttle assembly controllable by further control valves (24.2, 24.3, 24.4), in that the program control provides adjusting signals for venting the first adjusting device (17), and in that the second adjusting device (18) is connected to the gas pressure source (40) via a control valve (24.6) and to an adjustable throttle (26.5) via a further control valve (24.5).

3. A device according to claim 2, characterized in that at least two preferably adjustable throttles (26.2, 26.3) forming said throttle assembly are connected to the first adjusting device (17) via seperate control valves (24.2, 24.3).

4. The device according to claim 2 or claim 3, characterized in that the bearing constructional member (12) is supported from an arm of a double-armed lever (10) and the pneumatic adjusting device engages the other lever arm.

5. A device according to claim 4, characterized in that the thrust sensor is disposed between the adjusting device (17) and the lever (10).

6. The device according to any of claims 1 to 5 characterized in that, for lowering the spindle (13) and the tools (27), respectively, to a position just before the tool (27) touches down onto the work pieces, the upper adjusting device (17) is vented via the control valve (24.2) and the throttle assembly, thereafter however the control valve (24.1) of the upper adjusting device (17) is closed and the control valve (24.6) for venting the lower adjusting device (16) is opened, in that when a higher loading pressure (FO2, F'02) has been reached the control valve (24.2) is opened for venting the adjusting device (17) and when a predetermined upper final load pressure (F1, F'1) has been reached both control valves (24.6 and 24.2) are closed.

7. A device according to claim 6, characterized in that the control valve (24.6) is cyclically opened by means of clock pulses from the program control between the lower and upper loading pressures (FO1, F'01 and FO2, F'O2, respectively), the distances of the clock pulses being variable.

8. A device according to claim 7, characterized in that a travel indicator (60) is operatively coupled to the tool (27), the bearing constructional member (10) or the spindle (12), which travel indicator determines the prolongation of the travel of the tool (27) due to wear until the tool touches down onto the workpieces or the interception switch (43) responds, and in that the distances of the clock pulses are changed in dependence upon the prolongation of the travel of the tool.

9. A device according to claim 7 or 8, characterized in that upon deviation of the final loading pressure (F1, F'1) from the preset value after the control valves (24.2, 24.6) have been closed, the control valve (24.6) is cyclically opened by means of the clock pulses until the final loading pressure (F1, F'1) has finally reached the preset value.

10. A device according to any of claims 6 to 9, characterized in that the program control activates the motor (16) for the spindle (13) when the lower loading pressure (F01, F'01) has been reached.

## Revendications

1. Dispositif de commande de la pression de travail des machines de rodage, de honage et de polissage, pour lequel l'outil (27) présente une surface de travail disposée horizontalement et est entraîné par un moteur par l'intermédiaire d'une broche verticale (13), qui, de son côté, est montée tournante, mais fixe axialement, dans une pièce de palier (12), mobile suivant la direction de l'axe de la broche (13),
dispositif de commande dans lequel, de plus, des dispositifs de positionnement (17, 18), actionnés par un fluide, agissent sur la pièce de palier (12), dans les deux sens opposés, pour abaisser l'outil (27) sur la pièce à usiner (28) maintenue dans une fixation, ainsi que pour relever l'outil (27) de la pièce à usiner (28),
et dans lequel il est prévu un interrupteur (43), solidaire du bâti et actionné par la pièce de palier (12) et par l'outil (27), et qui émet un signal dans le but de ralentir la vitesse d'abaissement quand l'outil (27) s'est approché de la pièce à usiner (28) dans une mesure prédéterminée,
caractérisé en ce qu'à la pièce de palier (12) est reliée une tige de commande (44), sur laquelle est monté, coulissant axialement, un organe d'arrêt (50) qui, de son côté peut s'ajuster et se bloquer sur la tige de commande (44) grâce à un mécanisme de blocage (51) raccordé à la commande de programme,
en ce que l'organe d'arrêt (50) présente un organe de commande (52a) pour un contacteur (48), organe qui est réglable en position et raccordé à la commande de programme,
en ce que l'organe d'arrêt (50) a une action conjuguée avec une butée (49), fixe par rapport au bâti, et en ce que, lorsque l'organe d'arrêt (50) est au contact avec la butée (49), le contacteur (48) n'est actionné que si l'organe de commande (52a) est en position sortie.

2. Dispositif suivant la revendication 1, caractérisé en ce qu'un capteur d'effort (23), mesurant la pression de travail, émet des signaux, correspondant à la valeur réelle mesurée, vers une unité de commande de programme qui, en fonction du temps, compare les signaux correspondant à la valeur réelle avec un signal de consigne en vigueur pour le cas concerné et, à partir de cette comparaison, émet un signal de commande pour les dispositifs de positionnement (17, 18),
en ce que deux dispositifs pneumatiques de positionnement (17, 18) sont prévus,
en ce que le premier de ceux-ci, (17), agissant en sens inverse du poids propre de l'outil (27), est relié, par l'intermédiaire d'une soupape de commande (24.1) à une source de gaz comprimé (40) et à un dispositif d'étranglement commandé par d'autres soupapes de commande (24.2, 24.3, 24.4),
en ce que la commande de programme émet des signaux de réglage vers ces soupapes de commande pour purger le premier dispositif de positionnement (17),
et en ce que le deuxième dispositif de positionnement (18) est raccordé, par l'intermédiaire d'une soupape de commande (24.6), à la source de gaz comprimé (40) et, par l'intermédiaire d'une autre soupape de commande (24.5), à un étranglement réglable (26.5).

3. Dispositif suivant la revendication 2, caractérisé en ce qu'au premier dispositif de positionnement (17), sont reliés au moins deux étranglements, de préférence réglables (26.2, 26.3) par l'intermédiaire de soupapes de commande (24.2, 24.3) et constituent ainsi le dispositif d'étranglement.

4. Dispositif suivant la revendication 2 ou la revendication 3, caractérisé en ce que la pièce de palier (12) est suspendue à un bras d'un levier à double bras (10) et le dispositif pneumatique de positionnement agit sur l'autre bras du levier.

5. Dispositif suivant la revendication 4, caractérisé en ce que le capteur d'effort est disposé entre le dispositif de positionnement (17) et le levier (10).

6. Dispositif suivant l'une quelconque des revendications 1 à 5, caractérisé en ce que, pour abaisser la broche (13), ou l'outil (27), tout juste avant l'appui de l'outil (27) sur les pièces à usiner, le dispositif de positionnement supérieur (17) est purgé par l'intermédiaire de la soupape de commande (24.2) et du dispositif d'étranglement, mais qu'ensuite la soupape de commande (24.1) pour le dispositif de positionnement supérieur (17), est fermée et la soupape de commande (24.6) pour la purge du dispositif de positionnement inférieur (18) est ouverte,
et en ce que, de plus, lorsqu'a été atteinte une pression de charge plus élevée (F02, F'02), la soupape de commande (24.2) est ouverte pour la purge du dispositif de positionnement (17) et, lorsqu'a été atteinte une pression supérieure prédéterminée (F1, F'1), pour la charge finale, les deux soupapes de commande (24.6 et 24.2) sont fermées.

7. Dispositif suivant la revendication 6, caractérisé en ce que la soupape de commande (24.6) s'ouvre, cycliquement entre les pressions inférieure et supérieure de charge (respectivement F01, F'01 et F02, F'02) grâce à des impulsions cycliques de commande de la commande de programme, avec possibilité de modifier les écarts des impulsions de commande.

8. Dispositif suivant la revendication 7, caractérisé en ce qu'à l'outil (27), à la pièce de palier (10) ou à la broche (12) est associé un indicateur de course (60), qui détermine l'allongement, provoqué par l'usure, de la course de l'outil (27), jusqu'au contact avec les pièces à usiner ou jusqu'à la réponse de l'interrupteur d'arrêt (43), et en ce que les écarts des impulsions de commande sont modifiés en fonction de l'allongement de la course.

9. Dispositif suivant la revendication 7 ou la revendication 8, caractérisé en ce qu'au cas où la pression finale de charge (F1, F'1) s'écarte de la valeur de consigne après la fermeture des soupapes de commande (24.2, 24.6), la soupape de commande (24.6) s'ouvre cycliquement, sous l'effet des impulsions cycliques de commande, assez longtemps pour que la pression finale de charge (F1, F'1) ait définitivement atteint la valeur de consigne.

10. Dispositif suivant l'une quelconque des revendications 6 à 9, caractérisé en ce que la commande de programme enclenche le moteur (16) pour la broche (13) quand la pression inférieure de charge (F01, F'01) a été atteinte.
